# EUROPÄISCHE PATENTSCHRIFT

(11) **EP 0 519 067 B1**
(45) Veröffentlichungstag und Bekanntmachung des Hinweises auf die Patenterteilung: **25.01.1995**
(21) Anmeldenummer: 92905716.4
(22) Anmeldetag: 28.12.1991
(51) Int. Cl.: B41F 13/16, B41F 27/00

(54) **VORRICHTUNG ZUR VERSTELLUNG EINER DRUCKPLATTE AN IHREM PLATTENZYLINDER**
PROCESS FOR ADJUSTING A PRINTING PLATE ON ITS CYLINDER
DISPOSITIF DE REGLAGE D'UNE PLAQUE D'IMPRESSION SUR SON CYLINDRE PORTE-PLAQUE

(30) Priorität: 09.01.1991 DE 4100408
(43) Veröffentlichungstag der Anmeldung: 23.12.1992
(73) Patentinhaber: MAN Roland Druckmaschinen AG, 63012 Offenbach/Main (DE)
(72) Erfinder: BRECHTEL, Heinz, D-6711 Beindersheim (DE)
(74) Vertreter: Marek, Joachim, Dipl.-Ing.
(86) Internationale Anmeldenummer: EP9102518
(87) Internationale Veröffentlichungsnummer: WO9212012

(56) Entgegenhaltungen:
- EP-A- 0 232 730
- DE-B- 1 536 954

## Beschreibung

Die Erfindung betrifft eine Vorrichtung gemäß dem Oberbegriff von Anspruch 1.

Eine derartige Vorrichtung ist in der EP 0 232 730 A2 beschrieben. Für die Verstellung (Schrägverstellung) sind dort an beiden axialen Enden des Zylinderkanals schwenkbare Hebel vorgesehen, die an die Kanten der Druckplatte angelenkt sind, wobei ihre zylinderfesten Schwenkwellen in Bezug auf den Zylinderkanal außermittig angeordnet sind. Zum Lösen bzw. Festspannen der Druckplatte am Plattenzylinder können die Spannschienen um eine achsparallele Achse gekippt werden.

Eine einwandfreie Schrägverstellung zwecks Registerkorrektur ist mit dieser bekannten Vorrichtung aber nicht möglich, und zwar weil die Schwenkachsen der Hebelanordnung nicht in der Mitte der Zylindergrube verlaufen. Außerdem ist die dort beschriebene Vorrichtung zum Lösen bzw. zum Festspannen der Druckplatte insbesondere konstruktiv aufwendig, weil nicht nur Schwenklager für die beiden Spannschienen vorgesehen werden müssen, sondern auch Vorsorge dafür getroffen werden muß, daß beide Spannschienen synchron und gegensinnig verschwenkt werden.

Die DE 3 731 642 A1 beschreibt eine ähnliche Vorrichtung. Dort werden die Spannschienen zur Registerkorrektur verschwenkt, wodurch die Druckplatte unsymmetrisch verschoben wird, was zu Verspannungen in der Druckplatte führt. Außerdem arbeitet diese Registerkorrektur nicht sehr präzise.

Die DE-AS 1 536 954 beschreibt eine Feinverstellung gleichzeitig für beide Spannschienen, nicht für eine einzige Spannschiene, wie es bei der vorliegenden Erfindung bevorzugt wird.

Die Erfindung vermeidet diese Nachteile. Ausgehend von einer Vorrichtung mit den Merkmalen von Patentanspruch 1 liegt ihr die Aufgabe zugrunde, diese so auszugestalten, daß bei geringem konstruktiven Aufwand eine präzise Verstellung der Druckplatte möglich ist, die mit möglichst wenig Handgriffen erreicht wird, ohne daß es dabei zu merklichen Verspannungen in der Druckplatte kommt.

Zur Lösung dieser Aufgabe ist die Erfindung dadurch gekennzeichnet, daß die beiden Spannschienen auf einer gemeinsamen Grundplatte befestigt sind, die zum Verstellen des Registers von einer Auflage im Zylinderkanal abgehoben werden kann.

Man macht sich hier die überraschende Erkenntnis zunutze, daß ein Anheben der Grundplatte und mit ihr der beiden Spannschienen an nur einem axialen Ende des Zylinderkanals zum Lösen der vorher festgespannten Druckplatte ausreicht. Bei dieser Anhebebewegung werden nämlich die Endbereiche der Druckplatte, die in festgespanntem Zustand in tangentialer Richtung abgehoben sind, gestreckt und diese Streckung genügt zum Lösen der Druckplatte vom Plattenzylinder, so daß die Druckplatte relativ zum Umfang des Plattenzylinders verschoben werden kann, vorzugsweise zur vorstehend beschriebenen Schrägverstellung zwecks Registerkorrektur.

Zu diesem Zweck kann man die Grundplatte an beiden axialen Enden entsprechend anheben. Es genügt aber, wenn sie nur an einem Ende angehoben wird. Bei dieser bevorzugten Ausführungsform ist die Grundplatte an ihrem anderen axialen Ende schwenkbar gelagert.

Dadurch, daß man entsprechend Patentanspruch 2 die Bauteile der Verstellungsvorrichtung mitsamt den Spannschienen auf der gemeinsamen Grundplatte anordnet, kann durch eine entsprechende Verschwenkung der Grundplatte die am Plattenzylinder anliegende Druckplatte gelöst werden, so daß sie lose auf dem Umfang des Plattenzylinders aufliegt und leicht relativ zu ihm verschoben werden kann. Die Verschiebung der Druckplatte erfolgt dann mit Hilfe der Hebelanordnung und die dabei bewirkte Schrägverstellung ist sehr präzise, weil der Schwenkpunkt der Hebelanordnung, abweichend vom eingangs geschilderten Stand der Technik, mittig zwischen den beiden Anlenkpunkten der Hebelanordnung an den Kanten der Druckplatte vorgesehen ist.

Das Verschwenken der Hebelanordnung wird in konstruktiv einfacher Weise dadurch bewerkstelligt, daß eine Verstellspindel an der Hebelanordnung angreift, über die auf die Hebelanordnung eine Kraft etwa in tangentialer Richtung ausgeübt wird. Diese Anordnung bewirkt außerdem eine Krafteinleitung mit optimalen Hebelarmen.

Es kann sich nach der Schrägverstellung herausstellen, daß eine geringe Passerkorrektur immer noch notwendig ist, gegebenenfalls auch noch nach mehrfacher Schrägverstellung, wie vorstehend beschrieben, jeweils kontrolliert durch Probeabzüge. Aus diesem Grunde wird es bevorzugt, wenn eine Feinverstellung einer der Spannschienen in axialer Richtung vorgesehen ist, mit der eventuell verbleibende Passerfehler ausgeglichen werden können.

Die Erfindung wird im folgenden anhand eines Ausführungsbeispiels näher erläutert, aus dem sich weitere wichtige Merkmale ergeben.

Es zeigt:
- Fig. 1: schematisch eine Draufsicht auf einen Zylinderkanal eines Plattenzylinders mit den wesentlichen Bauelementen der erfindungsgemäßen Vorrichtung zur Erläuterung ihres Prinzips,
- Fig. 2: einen Querschnitt durch Fig. 1 mit weiteren Einzelheiten,
- Fig. 3: ebenfalls einen Querschnitt durch Fig. 1, wobei zusätzlich die Höhenverstellspindel und die Schrägverstellspindel gezeigt sind.

Die Figuren deuten einen Plattenzylinder 1 mit einem axialen Zylinderkanal 2 an. Im Zylinderkanal sind seitliche Schultern 3 ausgebildet, auf die eine Grundplatte 4 aufgelegt ist. Mit den tangentialen Enden der Grundplatte sind Randleisten 5 fest verbunden. Spannschrauben 6 sind vorgesehen, die in Gewindegänge von Spannschienen 7 eingeschraubt sind. Die Spannschrauben sind in den Randleisten 5 festgelegt, so daß über die Spannschrauben die tangentiale Lage in Richtung des Doppelpfeiles 8 von Fig. 2 der Spannschienen verstellt werden kann.

Mit den Spannschienen arbeiten Spannklappen 9 zusammen, so daß zwischen den eigentlichen Spannschienen und ihren Spannklappen die freien Kanten einer Druckplatte festgeklemmt werden können. Die Spannklappen 9 werden mit ihren Spannschienen 7 verschoben. (In Fig. 3 ist der Kopf der rechten Spannschraube 6 aus Gründen besserer Übersichtlichkeit nicht gezeigt.)

Eine Hebelanordnung 10 (vgl. Fig. 1) ist um eine Achse 11 drehbar an der Grundplatte 4 befestigt. Die Achse 11 befindet sich in der Mittellinie 12 des Zylinderkanals 2. An der Hebelanordnung sind Rollen 13, 14, 15 befestigt, von denen die Rollen 13, 14 in Langlöcher 16 an den Spannschienen 7 eingreifen, während die Rolle 15 zwischen Flanschen 17 einer Verstellspindel 18 liegt.

An einem axialen Ende kann die Grundplatte 4 in radialer Richtung verstellt werden, d.h. sie kann angehoben bzw. abgesenkt werden. Hierzu ist eine in Fig. 1 angedeutete Höhenverstellspindel 19 vorgesehen, die in Fig. 3 in ihren Einzelheiten gezeigt ist. Daraus geht hervor, daß sie in eine Gewindebohrung 20 im Plattenzylinder eingeschraubt ist. Über einen Feststellring 21 wird die Grundplatte 4 bei einem Drehen der Höhenverstellspindel 19 nach oben oder unten in Richtung des Pfeiles 22 verstellt und mit ihr die Spannschienen und die weiteren auf der Grundplatte befestigten Bauelemente.

Fig. 3 zeigt auch, daß die Verstellspindel 19 entweder von Hand verdreht werden kann, wozu bei Pos. 23 ein Mehrkantschlüssel an der Spindel angreifen kann, oder sie kann auch motorisch verstellt werden, beispielsweise über ein Zahnrad oder Kettenrad 24.

Auch die Seitenverstellspindel 18 kann von Hand oder motorisch verstellt werden, wozu Fig. 3 ebenfalls ein Zahnrad oder Kettenrad 25 zeigt.

Am anderen axialen Ende ist die Grundplatte 4 am Plattenzylinder bei Pos. 26 drehbar und schwenkbar gelagert. Diese Lagerung 26 (vgl. Fig. 1) ist beispielsweise als Kugellager ausgebildet derart, daß die Grundplatte entsprechend der Verstellung der Verstellspindel 18 seitlich verschwenkt werden kann und entsprechend der Drehung der Höhenverstellspindel 19 in der Höhe verschwenkt werden kann.

Für die Schrägverstellung der Druckplatte wird diese zunächst gelöst, wozu angenommen sei, daß die Druckplatte an ihren Kanten mit Hilfe der Spannschienen 7 und Spannklappen 9 festgeklemmt ist. Zum Lösen der Druckplatte wird die Höhenverstellspindel 19 betätigt, wodurch das betreffende Ende der Grundplatte in Richtung des Pfeiles 22 nach oben verfahren wird. Die Druckplatte, die über Kanten 27 des Plattenzylinders beim Übergang vom Umfang des Plattenzylinders zum Zylinderkanal 2 aus ihrer kreisrunden Gestalt in Richtung einer Tangentialen abgebogen war, wird dadurch gestreckt und das hierbei freigegebene Material der Druckplatte ermöglicht ein Lösen der Druckplatte vom Umfang des Plattenzylinders derart, daß die Druckplatte jetzt relativ zum Plattenzylinder verschoben werden kann.

Nunmehr wird die Verstellspindel 18 gedreht, so daß über die Rolle 15 die Hebelanordnung 10 in Richtung der Pfeile 28 in Fig. 1 nach rechts oder links verschoben wird. Das hierbei bewirkte Verschwenken der Hebelanordnung 10 um die Schwenkachse 11 bewirkt eine gegensinnige Verschiebung der Spannschienen 7 in axialer Richtung, d.h. in Richtung des Doppelpfeils 29 in Fig. 1. Dies ist die gewünschte Verstellung (Schrägverstellung). Der Drucker macht jetzt einen Probeabzug und wenn der Passer immer noch nicht erreicht ist, nimmt er eine oder mehrere weitere Schrägverstellungen, wie vorstehend beschrieben, vor, bis der Passer erreicht ist. Nach jeder Korrektur muß über die Höhenverstellspindel 19 nachgespannt werden.

Anschließend wird durch Betätigung der Höhenverstellspindel 19 die Grundplatte 4 wieder zur Anlage an den Schultern 3 gebracht und dadurch am Zylinder fixiert. Jetzt ist auch die Druckplatte am Plattenzylinder wieder festgespannt und man kann passergenau drucken.

Die beschriebene Vorrichtung funktioniert kurzgefaßt also wie folgt: Zunächst wird die Höhenverstellspindel 19 gelöst. Jetzt kann man die Verstellspindel 18 betätigen. Bei einem Verdrehen dieser Verstellspindel 18 wird die Hebelanordnung 10 (im Uhrzeigersinn oder Im Gegenuhrzeigersinn) verschwenkt und mit ihr werden die beiden Spannschienen 7, 9 achsparallel zu sich gegensinnig verschoben. Gleichzeitig wird über das Gewinde 32 in Fig. 3 die eine der Spannschienen in tangentialer Richtung verstellt und damit die mit ihr verbundene Grundplatte 4 (und mit der Grundplatte 4 wiederum die mit ihr verbundenen Spannschienen).

Nach der jetzt durchgeführten Korrektur muß über die Spindel 19 nachgespannt werden und der Drucker kontrolliert die jetzt durchgeführte Korrektur. Anschließend muß ggf. abermals nachkorrigiert werden, ggf. auch mit Hilfe der Verstellschraube 31, die den Gleitstein 30 entsprechend verschiebt. (Der Gleitstein verschiebt nur die mit ihm zusammenarbeitende Spannschiene; nicht auch die andere Spannschiene.)

Die Vorrichtung zeichnet sich also durch eine (gegensinnige) Parallelverschiebung der beiden Spannschienen aus, und zwar ohne daß hierbei irgendwelche Verspannungen in der Druckplatte erzeugt werden.

Gegebenenfalls muß vor dem Fixieren noch eine Feinkorrektur vorgenommen werden, wozu das zur Rolle 13 gehörende Langloch 16 in einem Gleitstein 30 ausgebildet ist, der eine Gewindebohrung hat, in die eine Verstellschraube 31 mit ihrem Gewindeende eingreift. Wird die Verstellschraube gedreht, so wird dadurch ein Gleitstein 30 in axialer Richtung (Pfeil 29) entsprechend feinverschoben und damit die betreffende Spannschiene 7 (obere Spannschiene in Fig. 1).

Es ist somit ersichtlich, daß die erfindungsgemäße Vorrichtung einfach zu bedienen ist und eine sehr genaue Schrägverstellung ergibt. Man muß nämlich die Druckplatte - mit Hilfe der Höhenverstellspindel 19 - lösen und kann dann durch Betätigung der Verstellspindel 18 die notwendige Schrägverstellung bewirken. Hierdurch wird gleichzeitig eine Umfangskorrektur erreicht.

Bei der beschriebenen Schrägverstellung oder Schrägkorrektur können Umfangs- und Seitenverschiebungen auftreten, die aber mit der an der betreffenden Bogendruckmaschine vorhandenen Umfangs- und Seitenregistersteuerung ausgeglichen werden können.

Wichtig ist es somit, daß die einmal mit Hilfe der Spannschienen aufgespannte Platte während der Schrägverstellung an den Spannschienen aufgespannt bleiben kann. Bei einem häufigen Lösen bzw. Festspannen der Druckplatte an den Spannschienen kann es nämlich vorkommen, daß die Platten beschädigt werden. Dies ist insbesondere bei den heute üblichen sehr dünnen Druckplatten der Fall. Diese Nachteile werden mit der Erfindung vermieden.

Die beschriebene Vorrichtung kann auch in konstruktiven Details anders ausgestaltet sein. Die Hebelanordnung 10 ist in Fig. 1 durch einen Kreis angedeutet. Sie kann aber auch andere Formen haben, beispielsweise diejenige eines dreiarmigen Hebels.

Fig. 3 zeigt auch, daß die Verstellspindel 18 mit ihrem Gewindeende in ein Gegengewinde eines Gewindestücks 32 eingreift, das in einem Durchgangsloch der betreffenden Randleiste 5 befestigt ist. Am anderen Ende durchgreift die Verstellspindel 18 ein Durchgangsloch der anderen Randleiste 5.

Es sei auch darauf hingewiesen, daß Fig. 1 die Gegebenheiten unmaßstäblich zeigt; der Abstand zwischen der Verstelleinrichtung mit der Hebelanordnung 10 und der Höhenverstellspindel 19 bzw. der Lagerung 26 ist größer als in Fig. 1 angedeutet, weil sich die Höhenverstellspindel 19 und die Lagerung 26 im Bereich der axialen Enden des Zylinderkanals 2 befinden.

In der entspannten Stellung - die Grundplatte ist mit Hilfe der Höhenverstellspindel 19 angehoben - können die Spannschienen 7 in Pfeilrichtung 29 verschoben werden. Die Spannschrauben 6 verhindern diese Bewegung nicht, weil sie zusammen mit den Spannschienen verschoben werden. Im übrigen beträgt der Verschiebungsweg im allgemeinen nur einige Millimeter.

Fig. 1 zeigt auch, daß die Verstellspindel 18 mit ihren Spitzen an den Wänden des Zylinderkanals 2 anliegt. Dennoch kann die Rolle 15 in Richtung des Pfeils 28 verschoben werden, weil bei einem Drehen der Verstellspindel 18 der gesamte Spannmechanismus im Kanal verschoben wird. Auch diese Verschiebung beträgt im übrigen nur wenige Millimeter.

## Patentansprüche

1. Vorrichtung zum Verstellen des Registers einer am Umfang eines Plattenzylinders (1) anliegenden Druckplatte, die mit ihrer in Druckrichtung vorderen und hinteren Kante an Spannschienen (7, 9) lösbar befestigt ist, die in einem achsparallelen Zylinderkanal (2) des Plattenzylinders (1) angeordnet sind und die zum Spannen der Druckplatte in tangentialer Richtung verstellbar sind, wobei ferner in dem Zylinderkanal (2) eine schwenkbar gelagerte Hebelanordnung (10) vorgesehen ist, die an die einander zugewandten Kanten der Spannschienen (7, 9) angelenkt ist und mit der diese für die Verstellung gegensinnig und im wesentlichen achsparallel verschoben werden können,
**dadurch gekennzeichnet**,
daß die beiden Spannschienen (7, 9) auf einer gemeinsamen Grundplatte (4) befestigt sind, die zum Verstellen des Registers von einer Auflage (3) im Zylinderkanal (2) abgehoben werden kann.

2. Vorrichtung nach Anspruch 1,
**dadurch gekennzeichnet**,
daß die Hebelanordnung (10) an der Grundplatte (4) schwenkbar gelagert ist und zwar mittig zwischen den beiden Anlenkpunkten (Rollen 13, 14) der Hebelanordnung (10), daß die Grundplatte (4) an einem axialen Ende in tangentialer und in radialer Richtung schwenkbar gelagert ist (Lager 26) bei etwa mittiger Anordnung (Mittellinie 12) der Schwenklagerung (26) in Bezug auf den Zylinderkanal (2), und daß die Grundplatte (4) am anderen axialen Ende in radialer Richtung verstellbar ist (Höhenverstellspindel 19).

3. Vorrichtung nach Anspruch 1 oder 2,
**dadurch gekennzeichnet**,
daß zum Verschwenken der Hebelanordnung (10) eine Verstellspindel (18) an ihr angreift, über die auf die Hebelanordnung (10) eine Kraft etwa in tangentialer Richtung ausgeübt wird.

4. Vorrichtung nach Anspruch 3,
**dadurch gekennzeichnet**,
daß die Verstellspindel (18) wenigstens eine der Spannschienen (7, 9) achsparallel verschiebt.

5. Vorrichtung nach einem der Ansprüche 1 bis 4,
**dadurch gekennzeichnet**,
daß eine Feinverstellung (Gleitstein 30, Verstellschraube 31) für eine der Spannschienen (7, 9) in axialer Richtung (Pfeil 29) vorgesehen ist.

## Claims

1. Device for adjusting the register of a printing plate lying against the periphery of a plate cylinder (1) which is releasably fixed to tensioning rails (7, 9) with its front and rear edges seen in the direction of printing, which are arranged in an axially parallel cylinder channel (2) of the plate cylinder (1) and which are adjustable for tensioning the printing plate in the tangential direction, wherein furthermore a swivellably mounted lever arrangement (10) is provided in the cylinder channel (2) which is linked to the mutually facing edges of the tensioning rails (7, 9) and which can be displaced with this for adjustment in opposite senses and essentially axially parallel, characterised in that both of the tensioning rails (7, 9) are fixed to a common base plate (4) which for adjusting the register can be raised from a support (3) in the cylinder channel (2).

2. Device according to Claim 1, characterised in that the lever arrangement (10) is swivellably mounted on the base plate (4) and indeed centrally between both of the pivot points (rollers 13, 14) of the lever arrangement (10), that the base plate (4) is swivellably mounted at one axial end in the tangential and in the radial direction (bearing 26) at approximately a central arrangement (centre line 12) of the swivel bearing (26) with reference to the cylinder channel (2), and that the base plate (4) at the other axial end is adjustable in the radial direction (height adjustment spindle 19).

3. Device according to Claim 1 or 2, characterised in that for swivelling the lever arrangement (10) an adjusting spindle (18) engages on it via which a force is exerted substantially in the tangential direction on the lever arrangement (10).

4. Device according to Claim 3, characterised in that the adjusting spindle (18) displaces at least one of the tensioning rails (7, 9) axially parallel.

5. Device according to one of Claims 1 to 4, characterized in that a fine adjustment (slide block 30, adjusting screw 31) is provided for one of the tensioning rails (7, 9) in the axial direction (arrow 29).

## Revendications

1. Dispositif pour régler le registre d'une plaque d'impression reposant contre la périphérie d'un cylindre porte-plaque (1) et fixée de façon amovible dans le sens d'impression par ses bords avant et arrière sur des rails tendeurs (7,9) qui sont agencés dans un canal (2) parallèle à l'axe du cylindre porte-plaque (1) et qui peuvent être réglés en direction tangentielle pour tendre la plaque d'impression, un dispositif à levier (10) monté de façon pivotante étant de plus prévu dans le canal (2), dispositif à levier qui est articulé sur les bords en regard des rails tendeurs (7,9) et par lequel ceux-ci peuvent être coulissés pour le réglage en sens opposé et pour l'essentiel parallèlement à l'axe, caractérisé en ce que les deux rails tendeurs (7,9) sont fixés sur une plaque de base commune (4) qui, pour le réglage du registre, peut être soulevée d'un appui (3) dans le canal (2).

2. Dispositif selon la revendication 1,
caractérisé en ce que le dispositif à levier (10) est monté de façon pivotante sur la plaque de base (4) et à savoir au centre entre les deux points d'articulation (galets 13,14) du dispositif à levier (10), en ce que la plaque de base (4) est montée (palier 26) à une extrémité axiale de façon pivotante en direction tangentielle et radiale pour un agencement à peu près au centre (ligne centrale 12) du montage pivotant (26) par rapport au canal (2), et en ce que la plaque de base (4) est réglable à l'autre extrémité axiale en direction radiale (broche de réglage en hauteur 19)

3. Dispositif selon l'une des revendications 1 ou 2,
caractérisé en ce que, pour le pivotement du dispositif à levier (10), une broche de réglage (18) agit sur celui-ci, par l'intermédiaire de laquelle une force est exercée à peu près en direction tangentielle sur le dispositif à levier (10).

4. Dispositif selon la revendication 3,
caractérisé en ce que la broche de réglage (18) déplace au moins l'un des rails tendeurs (7,9) parallèlement à l'axe.

5. Dispositif selon l'une des revendications 1 à 4,
caractérisé en ce qu'un réglage fin (coulisseau 30, vis de réglage 31) est prévu pour l'un des rails tendeurs (7,9) en direction axiale (flèche 29).
